# EUROPÄISCHE PATENTSCHRIFT

(11) **EP 0 706 843 B1**
(45) Veröffentlichungstag und Bekanntmachung des Hinweises auf die Patenterteilung: **20.01.1999**
(21) Anmeldenummer: 95112843.8
(22) Anmeldetag: 16.08.1995
(51) Int. Cl.: B21C 23/12

(54) **Verfahren und Vorrichtung zur Herstellung von gekrümmten Werkstücken**
Method and device for the production of curved workpieces
Procédé et dispositif pour la production de pièces courbées

(30) Priorität: 17.08.1994 DE 4428827
(43) Veröffentlichungstag der Anmeldung: 17.04.1996
(73) Patentinhaber: Kleiner, Matthias, Prof. Dr., 03222 Lübbenau (DE)
(72) Erfinder: Kleiner, Matthias, Prof. Dr., 03222 Lübbenau (DE)
(74) Vertreter: Müller-Wolff, Thomas, Dipl.-Ing.

(56) Entgegenhaltungen:
- DE-C- 33 042
- DE-C- 513 714
- PATENT ABSTRACTS OF JAPAN Bd. 18, Nr. 217 (M-1594) 19 April 1994 & JP-A-06 015 372 (T H K KK) 25 Januar 1994
- PATENT ABSTRACTS OF JAPAN Bd. 14, Nr. 375 (M-1010) 14 August 1990 & JP-A-02 137 612 (SHOWA ALUM CORP) 25 Mai 1990
- PATENT ABSTRACTS OF JAPAN Bd. 15, Nr. 190 (M-1113) 16 Mai 1991 & JP-A-03 047 615 (SHOWA ALUM CORP) 28 Februar 1991

## Beschreibung

Die Erfindung betrifft ein Verfahren zur Herstellung von gekrümmten Hohlprofilen durch eine Kombination von Strangpressen und Biegen sowie eine Vorrichtung zur Durchführung des Verfahrens.

Strangpreßverfahren für verschiedene Werkstoffe sind in vielfältiger Form bekannt. Hauptsächlich kommen Aluminium, Kupferlegierungen, aber auch Stahl und Titan zum Einsatz. Für den Werkstoff Aluminium ist das Strangpreßverfahren ausführlich im Aluminiumtaschenbuch Seite 269 - 296 dargestellt.

Zu den typischen Strangpreßteilen zählen:
- Bauteile in der Bauindustrie wie z. B. Fensterprofile, Handläufe an Brückengeländer und Treppenhäusern sowie Träger für Brückenkonstruktionen
- im Waggonbau Konstruktionsprofile und Profilversteifungen in Differential- und Großprofilbauweise
- in der Flugzeugindustrie Sitzschienen, Stringerprofile, Spanten, Fußbodenquerträger
- in der Automobilindustrie Konstruktionselemente wie Fensterrahmen, Dachreling oder dekorative Bauteile wie Zierleisten und Blenden.

In den genannten Anwendungsfällen werden häufig auch gebogene Profile benötigt. Diese können in Form von Hohl- und Vollprofilen eingesetzt werden, wobei in zunehmender Weise auch multifunktionale Konstruktionselemente benötigt werden.

Aus der US 5 305 626 (Reynolds Aluminium Holland BV) ist ein Verfahren zum Strangpressen von gekrümmten Profilen bekannt, bei dem an der Innenfläche der Strangpreßmatrize unterschiedliche Reibungswiderstände für eine lokale Verzögerung bzw. Beschleunigung des Fließvorganges während des Strangpressens sorgen. Als Ergebnis der unterschiedlichen Reibungsverhältnisse tritt aus der Matrize eine gekrümmte Werkstückform aus, die über eine gebogene Auslaufstrecke geführt, jedoch dabei nicht weiter verformt wird.

Dieses Verfahren hat sich bisher nicht durchsetzen können, da es wegen der aufwendigen Ausbildung der Matrizeninnenkontur nur bei großen Stückzahlen rentabel ist.

JP-A-03 047615 beschreibt ein Verfahren und eine Vorrichtung zur Herstellung gekrümmter Hohlprofile, wobei während des Biegevorganges ein unter Druck stehendes Gas im Innern des Hohlprofiles eingeschlossen ist. In einer Entfernung von der Matrize ist ein Führungsglied mit einem Führungsloch angeordnet. Durch Bewegung des Führungsglieds quer zur Strangpressrichtung erfolgt eine Krümmung des Hohlprofiles.

Aufgabe der vorliegenden Erfindung ist es, ein Verfahren und eine Vorrichtung der eingangs genannten Art zu entwickeln, das bzw. die mit einfachen Mitteln eine definierte Krümmung bei Strangpreßerzeugnissen in wiederholbarer näherungsweise berechenbarer Weise ermöglicht, wobei auch bei komplizierten Hohlprofilquerschnitten die Querschnittsflächen im gebogenen Zustand im Vergleich zu den Querschnittsflächen des geraden Profils unverändert bleiben sollen. Unter "komplexen Querschnitten" werden insbesondere solche mit großen Wanddickenunterschieden, aber auch solche Profile verstanden, die eine geringe Wandstärke bezogen auf den umschreibenden Kreis des Strangpreßprofils aufweisen.

Diese Aufgabe wird erfindungsgemäß durch eine Vorrichtung sowie ein Verfahren gemäß den Ansprüchen 1 und 4 gelöst.

Mit dem neuen Verfahren ist es möglich, eine hohe Maßgenauigkeit sowie Formentreue gekrümmter Profile auch über große Länge zu gewährleisten.

Da das formgebende Werkzeug nach dem Austritt des Stranges aus der Matrize in einem von Anlageflächen freien Raum auf den austretenden Strang einwirken kann, sind beliebige Biegeradien möglich. Das Werkstück erfährt beim Austreten aus der Matrize in der gleichen Temperatur eine Biege- oder Querkraftbeanspruchung, wodurch die Spannungsverteilung im Preßkanal der Strangpreßmatrize beeinflußt wird.

Grundsätzlich ist es möglich, beliebige Raumwinkel durch eine entsprechende Führung der Biegevorrichtung bei der Umformung einzustellen. Üblicherweise wird auch die Biegevorrichtung in der Preßebene bewegt, so daß einfache Vorschubbewegungen der Biegevorrichtungen ausreichen.

Falls erwünscht, kann mit der erfindungsgemäßen Vorrichtung auch eine Ringform des Werkstückes erzeugt werden. Hierzu wird das Umformwerkzeug in eine geeignete Position gebracht und dort fixiert. Alternativ kann das Werkstück auch mit einer konstanten Krümmung oder mit einer zu- oder abnehmenden Krümmung als Rohrwendel oder in Spiralform hergestellt werden.

Spezielle Vorrichtungen für das Pressen von Voll- oder Hohlprofilen sind bei der erfindungsgemäßen Verfahrensweise nicht erforderlich. So kann z. B. eine einfache Rolle als Umformwerkzeug sowohl für ein gebogenes Vierkantrohr als auch für eine gebogene Vierkantstange verwendet werden. Es muß lediglich dafür gesorgt werden, daß die Geometrie der Presse, insbesondere die Anordnung des Querhauptes so ausgebildet ist, daß diese nicht den Biegevorgang behindern können. Bei großen Biegelängen soll ferner eine Abstützung zur Verhinderung des Durchbiegens infolge Eigengewicht unterhalb des Werkstückes angeordnet werden.

Es können aber auch Mehrfachvorrichtungen zum Biegen der Strangpreßprofile verwendet werden, die allerdings nacheinander ihre Querkräfte auf das Strangpreßprofil ausüben. Beispielsweise können zur Erzeugung von räumlich gebogenen Profilen eine oder mehrere Führungsrollen auf gesonderten Zustelleinrichtungen mit einen oder mehreren hintereinander angeordneten Rollenkäfigen kombiniert werden.

Die benötigte Umformkraft kann sowohl durch Rollen als auch durch feststehende Werkzeuge auf das Profil aufgebracht werden. Es sind aber auch andere Wirkmedien wie z. B. Gase, Fluide oder elektrische/magnetische Felder für die Erzeugung einer geeigneten Umformkraft anwendbar. Anstelle einer Umformrolle oder eines feststehenden Gleitschuhs muß im Falle der Anwendung von Wirkmedien die Einflußzone der Wirkmedien dicht an das Werkstück gebracht werden, beispielsweise muß bei Verwendung elektromagnetischer Felder eine geeignet geformte Magnetspule in unmittelbare Nähe des Stranges gebracht werden.

Im folgenden wird die Erfindung anhand mehrerer Ausführungsbeispiele näher erläutert. Es zeigen:
- Figur 1:: prinzipieller Aufbau einer erfindungsgemäßen Strangpreß- und Biegeeinrichtung mit Andrückrolle;
- Figur 2:: prinzipieller Aufbau einer erfindungsgemäßen Strangpreß- und Biegeeinrichtung mit einer Gleitfläche
- Figur 2a:: erfindungsgemäße Vorrichtung mit einem Rollenkäfig;
- Figur 3:: prinzipieller Aufbau einer erfindungsgemäßen Vorrichtung zur Herstellung von gekrümmten Werkstücken mit einer, ein Druckmedium erzeugenden Druckquelle;
- Figur 4:: Prinzipbild zur Herstellung von gedrillten Profilquerschnitten.

Gemäß Figur 1 besteht die Strangpreßeinrichtung aus einem Stempel 1, einem Blockaufnehmer 2, in den der Stempel 1 in Pfeilrichtung einschiebbar ist, und einer Matrize 4, die sich in Preßrichtung gesehen gegen ein Querhaupt 5 abstützt.

Im Blockaufnehmer 2 befindet sich das auf Strangpreßtemperatur erhitzte Metall, beispielsweise in Form eines Aluminiumblockes 3, der bei der Betätigung des Stempels 1 in Preßrichtung aus der Matrize in Form eines Stranges 6 ausgepreßt wird.

Unmittelbar nach dem Austreten des Stranges 6 aus der Matrize 4, im Abstand a vom Querhaupt 5 befindet sich eine Andrückrolle 7, die eine quer zur Strangpreßrichtung auf das Werkstück, hier den Strang 6, einwirkende Kraft ausübt.

Durch eine Verschiebung der Andrückrolle 7 quer zur Strangpreßrichtung kann der Biegeradius R beeinflußt werden. Es ist für den Fachmann ohne weiteres ersichtlich, wie er durch eine geeignete Steuerung oder Regelung die Andrückrolle 7 so positionieren bzw. orientieren kann, daß ein vorgegebener Krümmungsverlauf sowohl in ebener als auch in räumlicher Ausbildung ererreicht wird. Damit ist nicht nur die Ausbildung der Werkstückkrümmung in einer Ebene, sondern beliebig im Raum auch mit mehrfacher Änderung der Vorschubrichtung möglich, so daß sehr komplexe Werkstückgeometrien mit der erfindungsgemäßen Vorrichtung herstellbar sind.

In Figur 2 ist eine weitere Ausbildung der erfindungsgemäßen Strangpreß- und Biegeeinrichtung dargestellt. Anstelle einer Andruckrolle 7 ist unmittelbar im Anschluß an den Matrizenhalter 5 eine eine Querkraft erzeugende Gleitfläche 8 dargestellt. Diese kann ebenso wie die Andrückrolle 7 einstellbar oder aber wie im Ausführungsbeispiel gemäß Figur 2 dargestellt - ortsfest angeordnet sein. Hiermit lassen sich in einfacher Weise gekrümmte Strukturen erzeugen. Gemäß Figur 2a wird in entsprechender Weise ein Rollenkäfig zum Aufbringen der Querkraft eingesetzt, so daß je nach Positionierung relativ zur Matrize unterschiedliche Umformungen mit Radien R₁ und R₂ auf den Strang aufgebracht werden können.

Eine besondere Schwierigkeit bestand bisher beim Biegen von Strangpreßprofilen darin, eine Maßhaltigkeit unter Beibehaltung aller Abmessung der Teile vor und nach dem Biegen zu erzielen. Dies gilt insbesondere für räumliche Strukturen bei offenen Profilquerschnitten, die besonders empfindlich auf seitlichen Druck bzw. auf unterschiedliche Reibungswiderstände reagieren.

Nach dem Stand der Technik war bei Biegevorgängen eine Gefügeveränderung, eine Verfestigung des Werkstücks und unterschiedliche Eigenspannungsverteilungen, einhergehend mit einer Geometrieänderung (z. B. Einschnürung der Wanddicke, kissenförmige Verzerrung) unvermeidbar. Nun kann mit dem erfindungsgemäßen Verfahren in einer üblichen Strangpreßmatrize ein gerades oder beliebig gekrümmtes Werkstück (Profil) mit immer gleicher Geometrie und immer gleichen Gefüge- und Festigkeitseigenschaften erzeugt werden.

Mit der erfindungsgemäßen Vorrichtung ist es nunmehr gelungen, die Fertigungsprobleme gebogener Probleme dadurch zu lösen, daß das Werkstück gleichzeitig mit oder unmittelbar nach dem formgebenden Strangpreßvorgang mit einer genau dosierbaren Kraft verformt wird. Dies bedeutet, daß der Spannungszustand während der Herstellung der Werkstücke direkt beim Strangpressen beeinflußt wird, da gleichzeitig mit dem Strangpreßvorgang die austretenden Strangabschnitte gebogen werden. Die Werkstücke verlassen mit definiert gekrümmter Längsachse die Strangpreßeinrichtung, wobei die Krümmung des Werkstückes in der Längsachse definiert einstellbar ist.

In Figur 3 ist dieser Vorgang anhand einer geometrischen Betrachtung näher erläutert. Es soll dabei angenommen werden, daß der aus der Matrize 4 austretende Strang 6 von einer, ein Gaspolster 11 erzeugenden Druckquelle 10 gebogen wird.

Als Ausgangspunkt der geometrischen Überlegungen wird angenommen, daß im Strang 6 beim Eintritt in die Matrize 4 exakt parallele Schnitte 12a, 12b vorliegen. Je näher diese Schnitte 12a, 12b zum Austrittsende der Matrize 4 wandern, desto mehr verringert sich ihre Planparallelität, so daß nach dem Austritt des Stranges 6 aus der Matrize 4 ein Winkel α zwischen den ursprünglich planparallelen Schnitten 12a, 12b meßbar ist. Daraus wird deutlich, daß die im Abstand a von Matrizenaustrittsende angeordnete Druckquelle 10 eine Rückwirkung auf das in der Strangpreßmatrize geformte Profil ausübt. Mit anderen Worten:

Die in der Strangpreßmatrize 4 gebildeten Werkstückquerschnitte werden derart beeinflußt, daß sie nicht parallel zueinander aus der Matrize austreten, sondern in einem Winkel zueinander stehen, wobei die Größe des Winkels durch die Geometrie und die Positionierung bzw. Orientierung der die Querkraft aufbringenden Vorrichtung bestimmt wird.

Im folgenden wird ein Verfahren zur Bestimmung des Zustellweges des Biege- oder Führungswerkzeuges in Abhängigkeit von der Kontur des gebogenen Werkstückes und dem Preßweg bei einem konstanten Radius dargestellt.

Die Werkstückkontur ist bei der Herstellung an bestimmte geometrische Randbedingungen geknüpft. Die Kontur muß wegen des Fertigungsprozesses mit der Matrize übereinstimmen und tangential zur Austrittsachse, d. h. senkrecht zur Austrittsebene stehen.

Falls ein konstanter Radius hergestellt werden soll, kann der Zustellweg z bei bekanntem Abstand a von der Austrittsebene in Abhängigkeit vom Radius durch die Sekantengleichung bestimmt werden (siehe Bild 1);

Beschreibt man die herzustellende Kontur allgemein als Raumkurve in einem Koordinatensystem, so können für jeden beliebigen Punkt zum einen die Koordinaten an sich bestimmt werden und weiterhin mit den Methoden der Kurvengeometrie ein Tangentenvektor für diesen Punkt berechnet werden. Mit diesem Tangentenvektor, der gemäß den oben genannten Bedingungen mit der Austrittsachse identisch ist, kann der Zustellweg des Führungswerkzeuges über einfache Rechnungen bestimmt werden. Weiterhin ist es möglich die Länge der Kontur zu bestimmen, so daß der Zustellweg als Funktion des Preßweges angegeben werden kann. Die Kontur kann für das Steuerungsprogramm eines Manipulators oder dergleichen als Funktion oder als Wertetabelle vorliegen. In Bild 2 ist der geometrische Ansatz für eine beliebige Kontur dargestellt.

Geometrische Grundlagen zur Bestimmung des Zustellweges:
- Allgemeine Beschreibung der Kontur durch einen Kurvenparameter: $\text{F = f(x(λ),y(λ),z(λ))}$, Gewählt: $\text{λ = x}$. Daraus ergibt sich: $\text{F = f(x,y(x),z(x))}$.
- Die Länge der Kurve für ein bestimmtes x läßt sich über folgende Formel ermitteln:
- Der Tangenteneinheitsvektor ergibt sich durch folgende Berechnung:
- Mit Hilfe des Tangenteneinheitsvektors kann im 2-dimensionalen Raum die Gleichung einer Geraden bestimmt werden, die senkrecht auf diesem Vektor steht und im Abstand a von der Austrittsebene verläuft.
- Der Schnittpunkt dieser Geraden mit der Raumkurve ist der Kontaktpunkt des Werkzeuges mit der Werkstückkontur. Daraus ergibt sich im 2-dimensionalen Raum der Zustellweg z.
- Da für jedes x eindeutig eine Raumkurvenlänge s, die der ausgepreßten Länge entspricht, und ein Zustellweg z bestimmt werden kann, kann z als Funktion von s dargestellt werden.
- Für den 3-dimensionalen Raum ist die Berechnung aufwendiger, aber auch möglich.

c) es sind Bewegungen in beliebiger Raumrichtung möglich, wobei die Führungsrolle beispielsweise durch einen Manipulator gesteuert wird;
d) es lassen sich Torsionsbewegungen zur Erzeugung eines verdrillten Stranges durchführen.

In jedem Fall muß gewährleistet sein, daß bei der Biegung im Abstand a von der Austrittsebene eine Rückwirkung über das Strangpreßerzeugnis in die formgebende Zone der Strangpresse möglich ist. Dies bedeutet, daß keine Anlageflächen für das zu biegende Strangpreßprofil in dem Raum zwischen der Querkrafteinwirkung bzw. Stranganpreßfläche und der Austrittsebene des Stranges vorhanden sind.

Unter dieser Voraussetzung findet der Biegevorgang während des Strangpreßverfahrens durch Spannungsüberlagerung im plastischen Zustand statt. Die aus der Matrize austretenden Profilquerschnitte sind identisch mit den Querschnittsflächen, die beim geraden Strangpressen erzeugt würden. Die Wandstärken bleiben durch das Biegen unbeeinflußt und sind auch bei verdrillten Profilabschnitten absolut formtreu über große Preßlängen.

In Figur 4 ist die Herstellung von verdrillten Profilabschnitten dargestellt. Der aus der Matrize 14 austretende Strang 15 wird in einen Rollenkäfig 16 eingeführt, dessen Rollenachse 17 um einen Winkel β gegenüber der vertikalen Profilkante 18 verdreht ist. Die schraffierte Fläche 19 stellt den Profildurchbruch in der Matrize 14 dar bei einer Ansicht gegen die Preßrichtung. Somit ist der Rollenkäfig vor der Matrize um einen Winkel β gegen die Orientierung des Profils verdrillt.

## Patentansprüche

1. Verfahren zur Herstellung von gekrümmten Hohlprofilquerschnitten mit großen Wanddickenunterschieden im Strangpreßverfahren, die eine geringe Wandstärke bezogen auf den umschreibenden Kreis des Strangpreßprofils aufweisen, wobei das Hohlprofil gleichzeitig mit oder unmittelbar nach dem formgebenden Strangpreßvorgang durch eine quer zur Strangpreßrichtung auf das Werkstück (6) einwirkende Kraft gebogen wird, wobei eine Kraftkomponente als Zug- oder Druckkraft beim formgebenden Strangpreßvorgang auf die Querschnittsfläche der entstehenden Profilwände einwirkt.

2. Verfahren nach Anspruch 1,
dadurch gekennzeichnet,
daß die auf das Werkstück (6) einwirkende Kraft zur Ausbildung unterschiedlicher Biegeradien während des Strangpreßvorganges nach Richtung und Stärke variiert wird, die über das Strangpreßerzeugnis in die formgebende Zone der Strangpresse zurückwirkt.

3. Verfahren nach einem der vorhergehenden Ansprüche,
dadurch gekennzeichnet,
daß die in der Strangpreßmatrize (4) gebildeten Werkstückquerschnitte in einem Winkel (α) zueinander aus der Matrize austreten, wobei die Größe des Winkels durch die Geometrie und die Positionierung der die Querkraft aufbringenden Vorrichtung bestimmt wird.

4. Vorrichtung zur Durchführung des Verfahrens zur Herstellung von gekrümmten, hohlen Strangpreßprofilen unter Einwirkung einer auf das Strangpreßprofil (6) ausgeübten Querkraft, bestehend aus einer Blockerwärmungsanlage, einer Strangpreßeinrichtung mit Matrize (4), die am Austritt des Stranges eine Austrittsebene aufweist, sowie Einrichtungen zur Blockhandhabung, Scher- bzw. Fördereinrichtung und einer Abkühlstrecke,
dadurch gekennzeichnet
daß nach der Matrize in Strangpreßrichtung gesehen eine an den austretenden Strang andrückbare Rolle (7), eine ein Gaspolster (11) erzeugende Druckquelle oder eine Induktionsspule angeordnet ist, wobei in dem Raum zwischen querkrafterzeugender Vorrichtung und Austrittsebene des Stranges eine von Anlageflächen freie Zone des austretenden Stranges vorhanden ist und wobei die Querkraft über einen Zustellweg auf den Strang aufgebracht wird, der im wesentlichen parallel zur Strangaustrittsebene verläuft.

5. Vorrichtung nach Anspruch 4,
dadurch gekennzeichnet,
daß als Querkraft-erzeugende Vorrichtung eine aus einem Käfig (16) mit Rollen bestehende Vorrichtung zur Herstellung eines schraubenförmig gebogenen Stranges (15) verwendet wird, wobei die Durchlaßquerschnitte von Matrize (14) und Rollenkäfig (16) um die Strangpreßachse zueinander verdreht oder versetzt angeordnet sind.

## Claims

1. A method of producing, by extrusion, curved hollow profiled sections with greatly differing wall thicknesses, which sections have a small wall thickness relative to the circumscribing circle of the extruded profile, with the hollow profile, either simultaneously with the shaping extrusion process or directly thereafter, being bent by a force which acts on the workpiece (6) transversely to the direction of extrusion, with one force component, in the form of a tensile or compressive force, acting on the cross-sectional face of the resulting profile walls during the shaping extrusion process.

2. A method according to claim 1,
characterised in
that, for the purpose of achieving differently bent radii, the force acting on the workpiece (6) during the extrusion process varies in respect of direction and intensity, which force - via the extruded product - acts back into the shaping zone of the extrusion press.

3. A method according to any one of the preceding claims,
characterised in
that the workpiece sections produced in the extrusion press die (4) leave the die at an angle α relative to one another, with the size of the angle being determined by the geometry and the positioning of the device applying the transverse force.

4. A device for carrying out the method of producing curved hollow extruded sections under the effect of a transverse force applied to the extruded profile (6), consisting of an ingot heating plant, an extrusion device with a die (4) which, in the region where the extrudate emerges, comprises an exit plane, as well as ingot handling devices, shearing and conveying devices and a cooling line,
characterised in
that, following the die, as seen in the direction of extrusion, there is arranged a roller (7) which can be pressed against the emerging extrudate, a pressure source generating a gas cushion (11) or an induction coil and that, in the space between the device generating the transverse force and the exit plane of the extrudate, the extrudate is provided with a zone which is free of contact faces, with the transverse force being applied to the extrudate via a path which extends substantially parallel to the extrudate exit plane.

5. A device according to claim 4,
characterised in
that the device generating the transverse force is provided in the form of a device suitable for producing a helically bent extrudate (15) and consisting of a cage (16) with rollers, with the pass-through cross-sections of the die (14) and roller cage (16) being twisted or offset relative to one another around the extrusion axis.

## Revendications

1. Procédé pour la fabrication de sections de profilés creux courbés qui présentent de grandes différences quant aux épaisseurs de paroi, suivant le procédé par extrusion, lesdits profilés présentant une épaisseur de paroi plus faible par rapport au cercle circonscrit du profilé extrudé, et le profilé creux est cintré simultanément ou immédiatement après l'opération d'extrusion qui lui donne sa forme, à l'aide d'une force qui agit sur la pièce (6) transversalement par rapport à la direction d'extrusion et, lors de l'opération d'extrusion qui lui donne sa forme, une composante de force agit en tant que force de traction ou que force de compression sur la surface transversale des parois de profilé que l'on réalise.

2. Procédé selon la revendication 1, caractérisé en ce que l'on fait varier en direction et en intensité la force qui agit sur la pièce (6) pour réaliser des rayons de flexion différents pendant l'opération d'extrusion, ladite force agissant en réaction par l'intermédiaire du produit extrudé dans la zone de formage de la presse d'extrusion.

3. Procédé selon l'une des revendications précédentes, caractérisé en ce que les sections de pièces formées dans la matrice d'extrusion (4) sortent hors de la matrice sous un angle (α) les unes par rapport aux autres, la taille de l'angle étant déterminée par la géométrie et par le positionnement du dispositif qui applique la force transversale.

4. Appareil pour mettre en oeuvre le procédé pour fabriquer des profilés extrudés creux courbés sous l'action d'une force transversale exercée sur le profilé extrudé (6), comprenant une installation de chauffage de blocs, un dispositif d'extrusion comprenant une matrice (4), laquelle présente à la sortie du brin extrudé un plan de sortie, ainsi que des dispositifs pour la manipulation de blocs, un dispositif de cisaillement et de convoyage, et un trajet de refroidissement,
caractérisé en ce que
après la matrice, vue dans la direction d'extrusion, est agencé un galet (7) susceptible d'être appuyé contre le brin extrudé sortant, une source de pression qui produit un coussin de gaz (11), ou une bobine à induction, et dans l'espace entre le dispositif qui produit la force transversale et le plan de sortie du brin extrudé, il est prévu dans le brin extrudé qui sort une zone dépourvue de surface d'appui, et la force transversale est appliquée sur le brin extrudé au moyen d'un trajet d'approche qui s'étend sensiblement parallèlement au plan de sortie du brin extrudé.

5. Appareil selon la revendication 4, caractérisé en ce que l'on emploie comme dispositif de production de force transversale un dispositif constitué par une cage (16) avec des galets, destiné à la production d'un brin extrudé (15) recourbé en forme hélicoïdale, dans lequel les sections de passage de la matrice (14) et de la cage à galets (16) sont agencées en étant tournées ou décalées les unes par rapport aux autres autour de l'axe de la presse d'extrusion.
